# FASCICULE DE BREVET EUROPEEN

(11) **EP 2 484 244 B1**
(45) Date de publication et mention de la délivrance du brevet: **28.08.2013**
(21) Numéro de dépôt: 11153039.0
(22) Date de dépôt: 02.02.2011
(51) Int. Cl.: A44C 5/02

(54) **Maillon réglable**
Regulierbares Kettenglied
Adjustable link

(43) Date de publication de la demande: 08.08.2012
(73) Titulaire: Omega SA, 2500 Biel/ Bienne 4 (CH)
(72) Inventeur: Knuchel, Daniel M., 2502, Biel (CH)
(74) Mandataire: Giraud, Eric

(56) Documents cités:
- EP-A1- 0 737 427
- CH-A5- 695 656
- FR-A1- 2 670 995

## Description

### Domaine de l'invention

L'invention concerne un maillon réglable pour bracelet, comportant au moins un premier demi-maillon et au moins un deuxième demi-maillon agencés pour être assemblés mobiles l'un par rapport à l'autre selon une direction, par la coopération de moyens de guidage et de moyens de guidage complémentaire, de façon à constituer un ensemble imperdable par la coopération de moyens d'arrêt et de moyens d'arrêt complémentaire.

L'invention concerne encore un bracelet comportant au moins deux brins de bracelet.

L'invention concerne le domaine des fixations réglables, en particulier pour les objets destinés à être portés sur le corps humain ou animal. Il concerne en particulier les fixations de bracelets, ceintures, sangles, baudriers et similaires, utilisés en particulier dans les domaines de la bijouterie, de la joaillerie, de la maroquinerie, ou encore dans la sellerie.

### Arrière-plan de l'invention

La fermeture de bracelets, colliers, ceintures, sangles et similaires est effectuée en général de façon réglable au niveau de positions prédéterminées, qui permettent un repositionnement précis, et que l'utilisateur peut régler par coopération d'un doigt avec un trou parmi une pluralité de trous, ou par l'accrochage d'un pion sur une crémaillère, ou similaire. Des fermetures de type continu à maintien en position par frottement n'offrent pas une possibilité de repositionnement précis.

Il est souvent nécessaire de disposer d'une fixation réglable en longueur, par exemple entre deux positions prédéterminées, pour tenir compte de facteurs climatiques, ou encore de la morphologie ou du confort de l'utilisateur.

Le document CH 699067 au nom de ELFIX PRODUCTION SA décrit un dispositif de réglage fin de la longueur d'un bracelet intégré dans le couvercle d'un fermoir, et comprenant un dispositif d'indexation dans deux positions prédéfinies, et qui comprend des poussoirs à ressort à bille solidaires d'une barrette transversale liés à une extrémité du bracelet et prévus pour coopérer avec des per4ages prévus dans le couvercle du fermoir.

Les documents EP 0 737 427 au nom de THE SWATCH GROUP MANAGEMENT SERVICES AG et CH 695 656 au nom de WERTHANOR SA décrivent des maillons réglables pour bracelets de montres, dans lesquels le réglage s'opère par actionnement d'un bouton de déverrouillage pour passer d'une position d'indexation de longueur à l'autre.

Le document FR 2 670 995 au nom de PERILLAT COLOMB décrit un barreau s'étendant dans la direction longitudinale d'un bracelet, et dont les extrémités sont chacune engagées dans une portion de maillon selon des positions d'indexation prédéfinies, soit par des barrettes à ressort, soit par des tétons coopérant avec des trous prévus sur le barreau. Le passage d'une position à l'autre nécessite l'emploi d'un outillage. Ces dispositifs d'indexation s'étendent de manière transversale et nécessitent un encombrement important. Ils sont de plus apparents, et nuisent à l'esthétique générale du bracelet.

Ces dispositifs connus agissent de manière transversale, nécessitent en général l'emploi d'un outil pour effectuer le réglage, et restent visibles.

### Résumé de l'invention

L'invention se propose de fournir une solution plus compacte que celles de l'art antérieur, agissant selon la direction longitudinale du bracelet, avec un mécanisme réglable sans outil particulier, où le mécanisme de réglage reste dissimulé, et comporte des moyens de rappel pour ramener le maillon réglable dans sa position raccourcie.

A cet effet, l'invention concerne un maillon réglable pour bracelet, comportant au moins un premier demi-maillon et au moins un deuxième demi-maillon agencés pour être assemblés mobiles l'un par rapport à l'autre selon une direction, par la coopération de moyens de guidage et de moyens de guidage complémentaire, de façon à constituer un ensemble imperdable par la coopération de moyens d'arrêt et de moyens d'arrêt complémentaire, caractérisé en ce que le premier demi-maillon comporte au moins un doigt s'étendant selon la direction et qui comporte des moyens de verrouillage à rappel élastique sensiblement radial par rapport à la direction qui sont mobiles entre une position repliée et une position déployée, et en ce que le deuxième demi-maillon comporte au moins un canal s'étendant selon la direction et agencé pour permettre le passage du doigt dans une seule des positions repliée ou déployée des moyens de verrouillage, et en ce que le deuxième demi-maillon comporte encore, au voisinage du canal, des moyens de verrouillage complémentaire agencés pour coopérer dans au moins une position de verrouillage avec les moyens de verrouillage dans l'autre des positions déployée ou repliée des moyens de verrouillage , et en ce que les moyens de verrouillage et les moyens de verrouillage complémentaire définissent ensemble au moins deux positions de verrouillage discrètes et distantes selon la direction.

Selon une caractéristique de l'invention, le premier demi-maillon et le deuxième demi-maillon comportent respectivement les moyens d'arrêt et les moyens d'arrêt complémentaire, selon la direction pour leur montage imperdable l'un par rapport à l'autre, et pour définir une course maximale de réglage entre une première position rapprochée où une première face d'appui du premier demi-maillon est en contact avec une deuxième face d'appui du deuxième demi-maillon, et une deuxième position éloignée où les moyens d'arrêt sont en contact avec les moyens d'arrêt complémentaire.

Selon une autre caractéristique de l'invention, les moyens de verrouillage ou/et les moyens de verrouillage complémentaire comportent au moins une rampe autorisant, sous l'action d'un effort appliqué selon la direction sur le premier ou/et deuxième demi-maillon, et lors du mouvement relatif entre le premier et le deuxième demi-maillon, le passage des moyens de verrouillage de leur position repliée à leur position déployée ou inversement.

Selon une autre caractéristique de l'invention, les moyens de guidage sont limités à une extrémité par les moyens d'arrêt, et les moyens de guidage complémentaire sont limités à une extrémité par les moyens d'arrêt complémentaire.

Selon une autre caractéristique encore de l'invention, le doigt et le canal sont distincts respectivement des moyens de guidage et des moyens de guidage complémentaire.

Selon une autre caractéristique encore de l'invention, les moyens de guidage, respectivement les moyens de guidage complémentaire, sont constitués par un alésage complémentaire à un doigt constituant les moyens de guidage complémentaire, respectivement les moyens de guidage, le doigt étant ajustable en longueur par rapport au demi-maillon qui le porte.

Selon une autre caractéristique encore de l'invention, le premier demi-maillon et le deuxième demi-maillon comportent respectivement une première chambre et une deuxième chambre agencées pour, quand le premier demi-maillon et le deuxième demi-maillon sont assemblés l'un à l'autre, définir une chambre unique, et le maillon réglable comporte au moins un élément de masquage agencé pour être monté prisonnier dans la chambre unique entre le premier demi-maillon et le deuxième demi-maillon, et pour cacher, au moins du côté d'une face supérieure du maillon réglable assemblé, les moyens de guidage, les moyens de guidage complémentaire, les moyens d'arrêt, les moyens d'arrêt complémentaire, le doigt, les moyens de verrouillage, le canal, et les moyens de verrouillage complémentaire.

L'invention concerne encore un bracelet comportant au moins deux brins de bracelet, caractérisé en ce qu'il comporte au moins un tel maillon réglable, attaché par des moyens d'attache aux brins de bracelet.

### Description sommaire des dessins

D'autres caractéristiques et avantages de l'invention apparaîtront mieux à la lecture de la description détaillée qui va suivre, en référence aux dessins annexés, où :
- la figure 1 représente, de façon schématisée et en perspective, un maillon réglable selon l'invention, verrouillé dans une position déployée ;
- la figure 2 représente, de façon schématisée et en vue de dessus, le maillon réglable de la figure 1, verrouillé dans une position repliée ;
- la figure 3 représente, de façon schématisée et en vue de côté, le maillon réglable de la figure 1 dans sa position déployée ;
- la figure 4 représente, de façon schématisée et en section longitudinale selon la coupe AA de la figure 2, le maillon réglable de la figure 1 dans sa position déployée ;
- la figure 5 représente, de façon schématisée et en section longitudinale selon la coupe BB de la figure 2, le maillon réglable de la figure 1 dans sa position déployée ;
- la figure 6 représente, de façon schématisée et en vue de côté, le maillon réglable de la figure 1 dans sa position repliée ;
- la figure 7 représente, de façon schématisée et en section longitudinale selon la coupe AA de la figure 2, le maillon réglable de la figure 1 dans sa position repliée ;
- la figure 8 représente, de façon schématisée et en section longitudinale selon la coupe BB de la figure 2, le maillon réglable de la figure 1 dans sa position repliée ;
- la figure 9 représente, de façon schématisée et en perspective, un demi-maillon que comporte le maillon réglable de la figure 1, représenté avec un doigt de verrouillage en position assemblée, et, en éclaté, avec des moyens de guidage complémentaires à fixer sur un autre demi-maillon, agencés pour être insérés dans des moyens de guidage visibles sur la face porteuse du doigt de verrouillage ;
- la figure 10 représente, de façon partielle et similaire à la figure 5, une variante de l'invention avec un élément de masquage particulier ;
- la figure 11 représente, de façon schématisée et en perspective, un bracelet incorporant un maillon réglable selon l'invention ;
- la figure 12 représente, de façon partielle et similaire à la figure 5, une variante de l'invention avec une mobilité selon une direction curviligne ;
- la figure 13 représente, de façon schématisée et en perspective, un détail d'une variante de l'invention ;
- la figure 14 représente, de façon similaire à la figure 5, une variante de l'invention avec des moyens de verrouillage particuliers ;
- la figure 15 représente, de façon partielle et similaire à la figure 14, une autre variante de l'invention avec des moyens de verrouillage complémentaire particuliers ;
- la figure 16 représente, de façon schématisée, partielle et en section longitudinale selon un plan parallèle à une direction de mobilité du maillon réglable, un détail d'un mécanisme de manoeuvre d'un élément de masquage que comporte l'invention, dans la position repliée du maillon réglable ;
- la figure 17 représente le mécanisme de la figure 16 dans la position déployée du maillon réglable.

### Description détaillée des modes de réalisation préférés

L'invention concerne un maillon réglable 1 pour bracelet 10.

L'invention concerne le domaine des fixations réglables, en particulier pour les objets destinés à être portés sur le corps humain ou animal. Il concerne en particulier les fixations de bracelets, colliers, ceintures, sangles, baudriers et similaires, utilisés en particulier dans les domaines de la bijouterie, de la joaillerie, de la maroquinerie, ou encore dans la sellerie.

Ces objets différents par leurs dimensions ou leur forme de détail, mais similaires dans leur fonctionnalité, seront ci-après dénommés sous le vocable unique de « bracelet ».

Ce maillon réglable 1 comporte, tel que visible sur la figure 2, au moins un premier demi-maillon 2 et au moins un deuxième demi-maillon 3, qui sont agencés pour être assemblés mobiles l'un par rapport à l'autre selon une direction de mobilité D, par la coopération de moyens de guidage 21 et de moyens de guidage complémentaire 31.

L'invention est décrite ici avec le cas simplifié et non limitatif de deux demi-maillons complémentaires mobiles l'un par rapport à l'autre, et il est naturellement possible de réaliser un maillon réglable selon l'invention comportant davantage d'éléments mobiles entre eux.

Cette direction de mobilité D peut être linéaire, tel que représenté sur les figures 1 à 10, ou encore curviligne, tel que visible sur la figure 12, ce qui peut présenter un intérêt dans le cas de bracelets à petit rayon de courbure, notamment pour des bracelets pour dame ou pour enfant.

Ce premier demi-maillon 2 et ce deuxième demi-maillon 3 sont, encore, assemblés de façon à constituer un ensemble imperdable, par la coopération de moyens d'arrêt 22 et de moyens d'arrêt complémentaire 32.

Selon l'invention, le premier demi-maillon 2 comporte au moins un doigt 23 s'étendant selon la direction D, et qui comporte des moyens de verrouillage 24 à rappel élastique sensiblement radial par rapport à la direction D. Ces moyens de verrouillage 24 sont mobiles entre une position repliée et une position déployée.

Le deuxième demi-maillon 3 comporte, de façon complémentaire, au moins un canal 33 s'étendant selon la direction D, et qui est agencé pour permettre le passage de ce doigt 23, dans une seule de ces positions, repliée ou déployée, des moyens de verrouillage 24 du doigt 23 correspondant à ce canal 33. Naturellement, il y a au moins autant de canaux 33 dans le deuxième demi-maillon 3 que de doigts 23 sur le premier demi-maillon 2.

Le deuxième demi-maillon 3 comporte encore, au voisinage de chaque canal 33, des moyens de verrouillage complémentaire 34, qui sont agencés pour coopérer dans au moins une position de verrouillage avec les moyens de verrouillage 24 du doigt 23 correspondant au canal 33 concerné, dans l'autre des positions, déployée ou repliée, de ces moyens de verrouillage 24.

Tel que représenté sur les figures 5 et 8, dans une réalisation économique, le doigt 23 comporte une tête de diamètre supérieur à celui du canal 33, à l'extrémité d'un corps de diamètre inférieur ou égal à celui du canal 33, cette tête est fendue, la fente lui conférant son élasticité. Le corps peut également être fendu, tel que visible sur les figures. Les moyens de verrouillage 24 comportent un cône d'introduction dans au moins un sens, et de préférence dans les deux sens de mouvement du doigt 23. Les moyens de verrouillage complémentaire 34 comportent au moins une gorge avec une rampe d'entrée de conicité voisine de celle de la tête du doigt 23.

Ces rampes ou cônes d'introduction permettent la manoeuvre du maillon réglable 1 sans effort excessif, pour passer de l'une à l'autre de ses positions de verrouillage.

Dans une variante de l'invention, qui n'est pas détaillée ici car accessible à tout mécanicien, et dont le fonctionnement est similaire mais inversé, les moyens de rappel élastique ne sont pas situés au niveau du doigt 23, qui est alors rigide, mais du canal 33.

Les moyens de verrouillage 24 et les moyens de verrouillage complémentaire 34 définissent ensemble au moins deux positions de verrouillage discrètes et distantes selon la direction D. La figure 15 illustre une variante avec une pluralité de positions de verrouillage. Cette pluralité de positions est représentée au niveau des moyens de verrouillage complémentaire 34, et on comprend qu'il est tout aussi possible de réaliser le doigt 23 avec une pluralité d'éléments mobiles radialement, ou même de combiner les deux configurations.

Dans une variante avantageuse de réalisation, tel que visible sur la figure 14, le doigt 23 comporte une gorge, dans laquelle est mont un joint « o-ring » ou similaire, de forme sensiblement torique, ce joint constituant les moyens de verrouillage 24. Cette réalisation est particulièrement économique, et autorise une miniaturisation qui est intéressante pour des bracelets de très petite taille. La figure 14 illustre le cas où le deuxième demi-maillon 3 comporte plusieurs moyens de verrouillage complémentaire 34, en nombre supérieur à deux, constitués chacun dans cet exemple par une gorge de réception du joint torique.

De façon préférée et tel que visible sur les figures, le premier demi-maillon 2 et le deuxième demi-maillon 3 comportent respectivement les moyens d'arrêt 22 et les moyens d'arrêt complémentaire 32, selon la direction D, pour leur montage imperdable l'un par rapport à l'autre, et pour définir une course maximale de réglage entre d'une part une première position rapprochée où une première face d'appui 25 du premier demi-maillon 2 est en contact avec une deuxième face d'appui 35 du deuxième demi-maillon 3, et d'autre part une deuxième position éloignée où les moyens d'arrêt 22 sont en contact avec les moyens d'arrêt complémentaire 32.

La configuration illustrée est avantageuse quand on souhaite un montage borgne, tel que visible sur la figure 9, il est facile d'équiper le premier demi-maillon 2 du doigt 3, puis d'enfiler dans les alésages faisant fonction de moyens de guidage 21 les goujons filetés faisant office de moyens de guidage complémentaires 31, que l'on visse dans le deuxième demi-maillon3. Ces goujons se terminent par des collerettes constituant les moyens d'arrêt complémentaires, et le montage imperdable est ainsi très facilement réalisé.

Pour passer de l'une des positions de verrouillage à l'autre, il convient d'appliquer un effort, selon la direction D, sur l'un des demi-maillons par rapport à l'autre, soit en traction pour passer de la position de la figure 8 à celle de la figure 5, soit en compression dans le cas contraire. Pour transformer cet effort selon la direction D en un effort à composante radiale d'intensité suffisante pour vaincre l'effort résistant des moyens de verrouillage 24, un profil particulier est aménagé sur l'un ou/et l'autre des demi-maillons 2 et 3. Ainsi, de façon préférée, les moyens de verrouillage 24 ou/et les moyens de verrouillage complémentaire 34 comportent au moins une rampe autorisant, sous l'action d'un effort appliqué selon la direction D sur le premier 2 ou/et deuxième 3 demi-maillon, et lors du mouvement relatif entre le premier 2 et le deuxième 3 demi-maillon, le passage des moyens de verrouillage 24 de leur position repliée à leur position déployée ou inversement.

Cette rampe peut être conique comme dans la réalisation des figures 5 et 8, ou encore en calotte sphérique tel que visible sur la figure 14, ou similaire.

Dans une réalisation avantageuse, tel que visible sur les figures, les moyens de guidage 21 sont limités à une extrémité par les moyens d'arrêt 22, et les moyens de guidage complémentaire 31 sont limités à une extrémité par les moyens d'arrêt complémentaire 32.

Dans une réalisation particulière, tel que visible sur les figures, le doigt 23 et le canal 33 sont distincts respectivement des moyens de guidage 21 et des moyens de guidage complémentaire 31.

De préférence, tel que visible sur les figures, le doigt 23 est agencé au voisinage d'une première face d'appui 25 du premier demi-maillon 2, et est ajustable en longueur par rapport à ce dernier, par exemple par la coopération d'un filetage et d'un taraudage. Un tel réglage en longueur peut, encore, occuper des positions discrètes, par exemple si le doigt 23 fileté comporte une collerette avec un ou plusieurs trous de goupilles chacun indexable par goupillage avec un ou plusieurs trous que comporte le premier demi-maillon 2 taraudé.

Dans une réalisation préférée, d'une grande solidité et de coût modéré, les moyens de guidage 21, respectivement les moyens de guidage complémentaire 31, sont constitués par un alésage complémentaire à un doigt constituant les moyens de guidage complémentaire 31, respectivement les moyens de guidage 21, le doigt étant ajustable en longueur par rapport au demi-maillon qui le porte. Cet ajustement en longueur peut être réalisé de façon similaire à celle décrite ci-dessus pour le doigt 23. Les figures illustrent une réalisation préférée où les moyens d'arrêt 22, respectivement les moyens d'arrêt complémentaire 32, sont constitués par une collerette s'étendant radialement au-delà de ce doigt, cette collerette circulant dans un chambrage coaxial aux moyens de guidage 21, respectivement respectivement les moyens de guidage complémentaire 31, ce chambrage comportant une extrémité avec un lamage d'appui de cette collerette, ce lamage constituant les moyens d'arrêt complémentaire 32, respectivement lesdits moyens d'arrêt 22.

Sur l'exemple de réalisation des figures, les moyens de guidage 21 et les moyens de guidage complémentaire 31 associés sont doublés, et s'étendent selon des directions parallèles entre elles, de façon à prévenir tout gauchissement du maillon réglable 1 pendant sa manoeuvre d'ajustement, ou encore en service. Dans une variante non illustrée par les figures, les moyens de guidage 21 et les moyens de guidage complémentaire 31 associés comportent au moins un méplat ou similaire de façon à garantir le parallélisme de mouvement entre les surfaces orthogonales à la direction D du premier demi-maillon 2 et du demi-maillon 3 au cours de leur écartement ou de leur rapprochement, que la direction D soit linéaire ou curviligne.

Ce type de montage permet, tel que visible sur les figures et notamment sur la figure 9, un montage extrêmement facile des demi-maillons entre eux.

De façon avantageuse, le premier demi-maillon 2 et le deuxième demi-maillon 3 comportent respectivement une première chambre 26 et une deuxième chambre 36, qui sont agencées pour, quand le premier demi-maillon 2 et le deuxième demi-maillon 3 sont assemblés l'un à l'autre, définir une chambre unique 4. Le maillon réglable 1 comporte alors au moins un élément de masquage 5 agencé pour être monté prisonnier dans la chambre unique 4 entre le premier demi-maillon 2 et le deuxième demi-maillon 3, et pour cacher, au moins du côté d'une face supérieure 6 de ce maillon réglable 1 assemblé, l'ensemble du mécanisme de réglage et de sécurité constitué par les moyens de guidage 21, les moyens de guidage complémentaire 31, les moyens d'arrêt 22, les moyens d'arrêt complémentaire 32, le doigt 23, les moyens de verrouillage 24, le canal 33, et les moyens de verrouillage complémentaire 34. Cet élément de masquage 5 a, de préférence, un profil complémentaire à celui de la chambre 4.

De façon préférée, cet élément de masquage 5 est encore agencé pour cacher, par des flasques 51, sur deux faces latérales 7 ; 8 adjacentes à la face supérieure 6 du maillon réglable1 de part et d'autre de celle-ci selon la direction D, l'ensemble du mécanisme de réglage et de sécurité constitué par les moyens de guidage 21, les moyens de guidage complémentaire 31, les moyens d'arrêt 22, les moyens d'arrêt complémentaire 32, le doigt 23, les moyens de verrouillage 24, le canal 33, et les moyens de verrouillage complémentaire 34.

Pour assurer le placage de l'élément de masquage 5 contre les parois intérieures des demi-maillons 2 et 3 à proximité de la face supérieure 6, avantageusement l'élément de masquage 5 comporte une surface d'appui 54 agencée pour coopérer avec au moins une surface d'appui complémentaire 29 que comporte au moins un des demi-maillons 2 ou 3, pour, à la façon d'une came, à maintenir l'élément de masquage 5 en appui sur les extrémités de la première chambre 26 et une deuxième chambre 36 situées à proximité de la face supérieure 6 du maillon réglable 1. Dans une exécution simple, l'une des surfaces d'appui 54 ou d'appui complémentaire 29 est pentée par rapport à l'autre, de façon à créer un mouvement transversal ad hoc de l'élément de masquage 5 lors de la fermeture ou de l'ouverture du maillon réglable 1.

Dans un exemple de réalisation illustré par les figures 16 et 17, la surface d'appui 54 de l'élément de masquage est un tourillon 39, porté par deux rampes 37 et 38 solidaires respectivement du premier demi-maillon 2 et du deuxième demi-maillon 3, disposées en croix, de façon éloigner ou rapprocher ce tourillon 39 transversalement, de façon sensiblement orthogonale à la direction D, lors du rapprochement ou de l'écartement des demi-maillons.

Dans une variante, les flasques 51 comportent chacun une vis 53, constituant une surface d'appui 54, dont l'extrémité est logée dans une gorge latérale, constituant une surface d'appui complémentaire 29, que comporte un des demi-maillons, par exemple le deuxième demi-maillon 3, pour ajuster la distance de l'élément de masquage 5 à la face supérieure 6 : cette distance peut être constante si cette gorge latérale est parallèle à la direction D, elle peut être variable, tel que visible dans le changement de position illustré par les figures 5 et 8, quand la gorge latérale est conçue pour plaquer l'élément de masquage 5 aux extrémités de la première chambre 26 et une deuxième chambre 36 situées à proximité de la face supérieure 6 du maillon réglable 1.

Dans une autre variante simplifiée, tel que visible sur la figure 10, l'élément de masquage 5 est agencé pour cacher le mécanisme de réglage et de sécurité de part et d'autre de ce dernier, sans toutefois être mobile.

Dans une autre variante non illustrée par les figures, l'élément de masquage 5 est libre dans la chambre 4, et simplement rappelé en appui vers la face supérieur 6 du maillon réglable 1 par un ressort-lame à sa partie inférieure, ou similaire.

L'élément de masquage 5 est réalisé, dans les modes de réalisation illustrés, sous la forme d'un secteur cylindrique évidé et délimité par deux flasques 51

Dans une réalisation préférée car très économique, la direction D est linéaire.

Pour sa fixation à un bracelet ou à une pièce de bijouterie, joaillerie ou horlogerie, chaque demi-maillon 2 ; 3 comporte des moyens d'attache 9 à un brin de bracelet ou similaire.

L'invention concerne encore un bracelet 10 comportant au moins deux brins de bracelet, et comportant au moins un tel maillon réglable 1, attaché par ces moyens d'attache 9 aux brins de bracelet.

L'invention remplit donc les buts désignés, agit selon la direction longitudinale du bracelet, avec un mécanisme réglable sans outil particulier, où le mécanisme de réglage reste dissimulé, et comporte des moyens de rappel pour ramener le maillon réglable dans sa position raccourcie. Le mécanisme est adaptable à des formes non linéaires, et permet un réglage facile en toute sécurité, sans risque de perte du bracelet.

## Revendications

1. Maillon réglable (1) pour bracelet (10), comportant au moins un premier demi-maillon (2) et au moins un deuxième demi-maillon (3) agencés pour être assemblés mobiles l'un par rapport à l'autre selon une direction (D), par la coopération de moyens de guidage (21) et de moyens de guidage complémentaire (31), de façon à constituer un ensemble imperdable par la coopération de moyens d'arrêt (22) et de moyens d'arrêt complémentaire (32), **caractérisé en ce que** ledit premier demi-maillon (2) comporte au moins un doigt (23) s'étendant selon ladite direction (D) et qui comporte des moyens de verrouillage (24) à rappel élastique sensiblement radial par rapport à ladite direction (D) qui sont mobiles entre une position repliée et une position déployée, et **en ce que** ledit deuxième demi-maillon (3) comporte au moins un canal (33) s'étendant selon ladite direction (D) et agencé pour permettre le passage dudit doigt (23) dans une seule desdites positions repliée ou déployée desdits moyens de verrouillage (24), et **en ce que** ledit deuxième demi-maillon (3) comporte encore, au voisinage dudit canal (33), des moyens de verrouillage complémentaire (34) agencés pour coopérer dans au moins une position de verrouillage avec lesdits moyens de verrouillage (24) dans l'autre desdites positions déployée ou repliée desdits moyens de verrouillage (24), et **en ce que** lesdits moyens de verrouillage (24) et lesdits moyens de verrouillage complémentaire (34) définissent ensemble au moins deux dites positions de verrouillage discrètes et distantes selon ladite direction (D).

2. Maillon réglable (1) selon la revendication 1, **caractérisé en ce que** ledit premier demi-maillon (2) et ledit deuxième demi-maillon (3) comportent respectivement lesdits moyens d'arrêt (22) et lesdits moyens d'arrêt complémentaire (32), selon ladite direction (D) pour leur montage imperdable l'un par rapport à l'autre, et pour définir une course maximale de réglage entre une première position rapprochée où une première face d'appui (25) dudit premier demi-maillon (2) est en contact avec une deuxième face d'appui (35) dudit deuxième demi-maillon (3), et une deuxième position éloignée où lesdits moyens d'arrêt (22) sont en contact avec lesdits moyens d'arrêt complémentaire (32).

3. Maillon réglable (1) selon l'une des revendications précédentes, **caractérisé en ce que** lesdits moyens de verrouillage (24) ou/et lesdits moyens de verrouillage complémentaire (34) comportent au moins une rampe autorisant, sous l'action d'un effort appliqué selon ladite direction (D) sur ledit premier (2) ou/et deuxième (3) demi-maillon, et lors du mouvement relatif entre ledit premier (2) et ledit deuxième (3) demi-maillon, le passage desdits moyens de verrouillage (24) de leur position repliée à leur position déployée ou inversement.

4. Maillon réglable (1) selon l'une des revendications précédentes, **caractérisé en ce que** lesdits moyens de guidage (21) sont limités à une extrémité par lesdits moyens d'arrêt (22), et **en ce que** lesdits moyens de guidage complémentaire (31) sont limités à une extrémité par lesdits moyens d'arrêt complémentaire (32).

5. Maillon réglable (1) selon l'une des revendications précédentes, **caractérisé en ce que** ledit doigt (23) et ledit canal (33) sont distincts respectivement desdits moyens de guidage (21) et desdits moyens de guidage complémentaire (31).

6. Maillon réglable (1) selon l'une des revendications précédentes, **caractérisé en ce que** ledit doigt (23) est agencé au voisinage d'une première face d'appui (25) dudit premier demi-maillon (2), et est ajustable en longueur par rapport à ce dernier.

7. Maillon réglable (1) selon l'une des revendications précédentes, **caractérisé en ce que** lesdits moyens de guidage (21), respectivement lesdits moyens de guidage complémentaire (31), sont constitués par un alésage complémentaire à un doigt constituant lesdits moyens de guidage complémentaire (31), respectivement lesdits moyens de guidage (21), ledit doigt étant ajustable en longueur par rapport au demi-maillon qui le porte.

8. Maillon réglable (1) selon l'une des revendications précédentes, **caractérisé en ce que** ledit premier demi-maillon (2) et ledit deuxième demi-maillon (3) comportent respectivement une première chambre (26) et une deuxième chambre (36) agencées pour, quand ledit premier demi-maillon (2) et ledit deuxième demi-maillon (3) sont assemblés l'un à l'autre, définir une chambre unique (4), et que ledit maillon réglable (1) comporte au moins un élément de masquage (5) agencé pour être monté prisonnier dans ladite chambre unique (4) entre ledit premier demi-maillon (2) et ledit deuxième demi-maillon (3), et pour cacher, au moins du côté d'une face supérieure (6) dudit maillon réglable (1) assemblé, lesdits moyens de guidage (21), lesdits moyens de guidage complémentaire (31), lesdits moyens d'arrêt (22), lesdits moyens d'arrêt complémentaire (32), ledit doigt (23), lesdits moyens de verrouillage (24), ledit canal (33), et lesdits moyens de verrouillage complémentaire (34).

9. Maillon réglable (1) selon la revendication précédente, **caractérisé en ce que** ledit élément de masquage (5) est encore agencé pour cacher, par des flasques (51), sur deux faces latérales (7 ; 8) adjacentes à ladite face supérieure (6) de part et d'autre de celle-ci selon ladite direction (D), lesdits moyens de guidage (21), lesdits moyens de guidage complémentaire (31), lesdits moyens d'arrêt (22), lesdits moyens d'arrêt complémentaire (32), ledit doigt (23), lesdits moyens de verrouillage (24), ledit canal (33), et lesdits moyens de verrouillage complémentaire (34).

10. Maillon réglable (1) selon l'une des revendications précédentes, **caractérisé en ce que** ladite direction (D) est linéaire.

11. Maillon réglable (1) selon l'une des revendications précédentes, **caractérisé en ce que** chaque demi-maillon (2 ; 3) comporte des moyens d'attache (9) à un brin de bracelet.

12. Bracelet (10) comportant au moins deux brins de bracelet, **caractérisé en ce qu'**il comporte au moins un maillon réglable (1) selon la revendication précédente, attaché par lesdits moyens d'attache (9) auxdits brins de bracelet.

## Patentansprüche

1. Verstellbares Glied (1) für ein Armband (10), welches Glied wenigstens ein erstes Halbglied (2) und wenigstens ein zweites Halbglied (3) umfasst, die derart vorgesehen sind, dass sie durch das Zusammenspiel von Führungsmitteln (21) und von Mitteln (31) zur ergänzenden Führung gemäss einer Richtung (D) derart beweglich miteinander verbunden sind, dass sie durch das Zusammenspiel von Anhaltmitteln (22) und von Mitteln (32) zum ergänzenden Anhalten eine unverlierbare Einheit bilden, **dadurch gekennzeichnet, dass** das erste Halbglied (2) wenigstens einen Finger (23) umfasst, der sich gemäss der Richtung (D) erstreckt und der Verriegelungsmittel (24) mit im Verhältnis zur Richtung (D) merklich radialer elastischer Rückstellung umfasst, die zwischen einer eingezogenen Position und einer entfalteten Position beweglich sind, und dass das zweite Halbglied (3) wenigstens einen Kanal (33) umfasst, der sich gemäss der Richtung (D) erstreckt und derart beschaffen ist, dass er den Durchgang des Fingers (23) in einer Einzigen der eingezogenen Position oder der entfalteten Position der Verriegelungsmittel (24) ermöglicht, und dass das zweite Halbglied (3) in der Nähe des Kanals (33) noch Mittel (34) zur ergänzenden Verriegelung umfasst, die derart beschaffen sind, dass sie in wenigstens einer Verriegelungsposition mit den Verriegelungsmitteln (24) in der Anderen der entfalteten oder der eingezogenen Position der Verriegelungsmittel (24) zusammenwirken, und dass die Verriegelungsmittel (24) und die Mittel (34) zur ergänzenden Verriegelung gemeinsam wenigstens zwei diskrete und voneinander entfernte Verriegelungspositionen gemäss der Richtung (D) definieren.

2. Verstellbares Glied (1) nach Anspruch 1, **dadurch gekennzeichnet, dass** das erste Halbglied (2) und das zweite Halbglied (3) die Anhaltmittel (22) bzw. die Mittel (32) zum ergänzenden Anhalten umfassen, um gemäss der Richtung (D) in gegenseitig unverlierbarer Weise montiert zu werden und um einen maximalen Verstellhub zwischen einer ersten zusammengerückten Position, in der sich eine erste Auflagefläche (25) des ersten Halbglieds (2) und eine zweite Auflagefläche (35) des zweiten Halbglieds (3) berühren, und einer zweiten entfernten Position, in der sich die Anhaltmittel (22) und die Mittel (32) zum ergänzenden Anhalten berühren, zu definieren.

3. Verstellbares Glied (1) nach einem der vorhergehenden Ansprüche, **dadurch gekennzeichnet, dass** die Verriegelungsmittel (24) oder/und die Mittel (34) zur ergänzenden Verriegelung wenigstens eine Rampe umfassen, die unter der Einwirkung einer gemäss der Richtung (D) auf das erste (2) oder/und das zweite (3) Halbglied ausgeübten Beanspruchung und bei der relativen Bewegung zwischen dem ersten (2) und dem zweiten (3) Halbglied das Übergehen der Verriegelungsmittel (24) aus ihrer eingezogenen Position in ihre entfaltete Position oder umgekehrt zulässt.

4. Verstellbares Glied (1) nach einem der vorhergehenden Ansprüche, **dadurch gekennzeichnet, dass** die Führungsmittel (21) an einem Ende durch die Anhaltmittel (22) begrenzt sind und dass die Mittel (31) zur ergänzenden Führung an einem Ende durch die Mittel (32) zum ergänzenden Anhalten begrenzt sind.

5. Verstellbares Glied (1) nach einem der vorhergehenden Ansprüche, **dadurch gekennzeichnet, dass** der Finger (23) und der Kanal (33) verschieden von den Führungsmitteln (21) bzw. von den Mitteln (31) zur ergänzenden Führung sind.

6. Verstellbares Glied (1) nach einem der vorhergehenden Ansprüche, **dadurch gekennzeichnet, dass** der Finger (23) in der Nähe einer ersten Auflagefläche (25) des ersten Halbglieds (2) angeordnet ist und in der Länge im Verhältnis zu diesem Letzteren einstellbar ist.

7. Verstellbares Glied (1) nach einem der vorhergehenden Ansprüche, **dadurch gekennzeichnet, dass** die Führungsmittel (21) bzw. die Mittel (31) zur ergänzenden Führung aus einer einen Finger ergänzenden Bohrung bestehen, welcher Finger und welche Bohrung die Mittel (31) zur ergänzenden Führung bzw. die Führungsmittel (21) bilden, wobei der Finger in der Länge im Verhältnis zu dem ihn tragenden Halbglied einstellbar ist.

8. Verstellbares Glied (1) nach einem der vorhergehenden Ansprüche, **dadurch gekennzeichnet, dass** das erste Halbglied (2) und das zweite Halbglied (3) eine erste Kammer (26) bzw. eine zweite Kammer (36) umfassen, die derart angeordnet sind, dass sie dann, wenn das erste Halbglied (2) und das zweite Halbglied (3) aneinandergefügt sind, eine einzige Kammer (4) bilden, und **dadurch gekennzeichnet, dass** das verstellbare Glied (1) wenigstens ein Abdeckmittel (5) umfasst, das derart vorgesehen ist, dass es in der einzigen Kammer (4) zwischen dem ersten Halbglied (2) und dem zweiten Halbglied (3) eingeschlossen montiert ist und dass es wenigstens seitens einer Oberseite (6) des zusammengefügten verstellbaren Glieds (1) die Führungsmittel (21), die Mittel (31) zur ergänzenden Führung, die Anhaltmittel (22), die Mittel (32) zum ergänzenden Anhalten, den Finger (23), die Verriegelungsmittel (24), den Kanal (33) und die Mittel (34) zur ergänzenden Verriegelung verdeckt.

9. Verstellbares Glied (1) nach vorhergehendem Anspruch, **dadurch gekennzeichnet, dass** das Abdeckmittel (5) noch derart vorgesehen ist, dass es durch Flansche (51) auf zwei Seitenflächen (7; 8), die an die Oberseite (6) angrenzen, beiderseits dieser Letzteren gemäss der Richtung (D) die Führungsmittel (21), die Mittel (31) zur ergänzenden Führung, die Anhaltmittel (22), die Mittel (32) zum ergänzenden Anhalten, den Finger (23), die Verriegelungsmittel (24), den Kanal (33) und die Mittel (34) zur ergänzenden Verriegelung verdeckt.

10. Verstellbares Glied (1) nach einem der vorhergehenden Ansprüche, **dadurch gekennzeichnet, dass** die Richtung (D) linear ist.

11. Verstellbares Glied (1) nach einem der vorhergehenden Ansprüche, **dadurch gekennzeichnet, dass** jedes Halbglied (2; 3) Mittel (9) zum Befestigen an einem Bandteil umfasst.

12. Armband (10), das wenigstens zwei Bandteile aufweist, **dadurch gekennzeichnet, dass** es wenigstens ein verstellbares Glied (1) nach vorhergehendem Anspruch umfasst, das durch die Befestigungsmittel (9) an den Bandteilen befestigt ist.

## Claims

1. Adjustable link (1) for a bracelet (10), comprising at least a first half-link (2) and at least a second half-link (3) arranged to be movably assembled in relation to each other in one direction (D), via the cooperation of a guide means (21) and a complementary guide means (31), so as to form an indissociable assembly via the cooperation of an arresting means (22) and a complementary arresting means (32), **characterized in that** said first half-link (2) includes at least one finger (23), which extends in said direction (D) and includes a locking means (24) with substantially radial elastic return relative to said direction (D) which is moveable between a folded position and an unfolded position, and **in that** said second half-link (3) includes at least one channel (33) extending in said direction (D) and arranged to allow said finger (23) to pass in only one of said folded or unfolded positions of said locking means (24), and **in that** said second half-link (3) further includes, in proximity to said channel (33), a complementary locking means (34), arranged to cooperate in at least one locking position with said locking means (24) in the other of said unfolded or folded positions of said locking means (24), and **in that** said locking means (24) and said complementary locking means (34) together define at least two said distinct, separate locking positions in said direction (D).

2. Adjustable link according to claim 1, **characterized in that** said first half-link (2) and said second half-link (3) respectively include said arresting means (22) and said complementary arresting means (32), in said direction (D) for the indissociable assembly of one to the other, and to define a maximum adjustment travel between a first close position, where a first bearing surface (25) of said first half-link (2) is in contact with a second bearing surface (35) of said second half-link (3), and a second remote position where said arresting means (22) is in contact with said complementary arresting means (32).

3. Adjustable link (1) according to any of the preceding claims, **characterized in that** said locking means (24) and/or said complementary locking means (34) include at least one ramp allowing said locking means (24) to change from the folded position thereof to the unfolded position thereof or vice versa, under the action of a stress applied to said first (2) and/or said second (3) half-link in said direction (D), and during the relative motion between said first (2) and said second (3) half-link.

4. Adjustable link (1) according to any of the preceding claims, **characterized in that** said guide means (21) is limited at one end by said arresting means (22), and **in that** said complementary guide means (31) is limited at one end by said complementary guide means (32).

5. Adjustable link (1) according to any of the preceding claims, **characterized in that** said finger (23) and said channel (33) are distinct respectively from said guide means (21) and from said complementary guide means (31).

6. Adjustable link (1) according to any of the preceding claims, **characterized in that** said finger (23) is arranged in proximity to a first bearing surface (25) of said first half-link (2), and is adjustable in length relative thereto.

7. Adjustable link (1) according to any of the preceding claims, **characterized in that** said guide means (21), respectively said complementary guide means (31), are formed by a bore complementary to a finger forming said complementary guide means (31), respectively said guide means (21), said finger being adjustable in length relative to the half-link which carries said finger.

8. Adjustable link (1) according to any of the preceding claims, **characterized in that** said first half-link (2) and said second half-link (3) respectively comprise a first chamber (26) and a second chamber (36) arranged, when said first half-link (2) and said second half-link (3) are assembled to each other, to define a single chamber (4), and **in that** said adjustable link (1) includes at least one concealing element (5), arranged to be confined in said single chamber (4) between said first half-link (2) and said second half-link (3), and to conceal, at least on the top surface (6) side of said assembled adjustable link (1), said guide means (21), said complementary guide means (31), said arresting means (22), said complementary arresting means (32), said finger (23), said locking means (24), said channel (33), and said complementary locking means (34).

9. Adjustable link (1) according to the preceding claim, **characterized in that** said concealing element (5) is further arranged to conceal, via flanges (51), on two lateral surfaces (7; 8) adjacent to and on either side of said top surface (6) in said direction (D), said guide means (21), said complementary guide means (31), said arresting means (22), said complementary arresting means (32), said finger (23), said locking means (24), said channel (33), and said complementary locking means (34).

10. Adjustable link (1) according to any of the preceding claims, **characterized in that** said direction (D) is linear.

11. Adjustable link (1) according to any of the preceding claims, **characterized in that** each half-link (2; 3) includes a means (9) of attachment to a bracelet strand.

12. Bracelet (10) including at least two bracelet strands, **characterized in that** said bracelet includes at least one adjustable link (1) according to the preceding claim, attached via said means (9) of attachment to said bracelet strands.
